# FASCICULE DE BREVET EUROPEEN

(11) **EP 2 700 064 B1**
(45) Date de publication et mention de la délivrance du brevet: **21.01.2015**
(21) Numéro de dépôt: 12714733.8
(22) Date de dépôt: 20.04.2012
(51) Int. Cl.: G09F 11/23

(54) **DISPOSITIF DE SUSPENSION D'UNE TOILE**
VORRICHTUNG ZUM AUFHÄNGEN EINER MARKISE
DEVICE FOR SUSPENDING AN AWNING

(30) Priorité: 20.04.2011 FR 1153427
(43) Date de publication de la demande: 26.02.2014
(73) Titulaire: Mediafix, 69400 Villefranche-sur-Saone (FR)
(72) Inventeur: DEMISSOLZ, Geoffrey, F-69400 Gleize (FR)
(74) Mandataire: Delorme, Nicolas
(86) Numéro de dépôt international: PCT/EP2012/057288
(87) Numéro de publication internationale: WO 2012/143519

(56) Documents cités:
- EP-A2- 1 225 556
- DE-A1-102007 027 599
- DE-A1-102008 016 291
- DE-U1-202004 001 550
- GB-A- 2 387 953

## Description

La présente invention concerne un dispositif de suspension d'une toile, par exemple une toile imprimée telle qu'une affiche publicitaire.

Il est connu de placer, sur des façades de bâtiment, des toiles sur lesquelles sont imprimés par exemple des messages publicitaires. Les dispositifs existants de suspension de ces toiles imprimées comprennent classiquement un cadre rigide destiné à être apposé et fixé sur la façade d'un bâtiment. La toile imprimée est ensuite fixée sur ce cadre, parfois mobile, à l'aide d'un treuil. Le document DE 10200816291 A est considéré comme l'état de la technique le plus proche.

Cependant, les dispositifs existants n'offrent pas la possibilité d'avoir une toile parfaitement tendue une fois mise en place.

Aussi la présente invention a pour but de pallier cet inconvénient en proposant un dispositif de suspension d'une toile imprimée permettant de mettre en tension la toile imprimée lors de sa mise en place.

A cet effet, la présente invention a pour objet un dispositif de suspension d'une toile selon la revendication 1.

Ainsi, l'invention permet, grâce à l'action combinée des moyens de mise en rotation de l'arbre, qui tractent le bord supérieur de la toile via les moyens de liaison, et des moyens de blocage, qui stoppent la course du bord inférieur de la toile, de mettre en tension verticale cette dernière lors de sa mise en place pour obtenir au final une toile tendue.

Selon une autre caractéristique du dispositif de suspension d'une toile selon l'invention, les moyens de blocage comprennent une poutre de tension fixée au bord inférieur, munie d'au moins une patte de tension, et un rail de tension destiné à être fixé sur la paroi, ledit rail de tension étant placé sur la trajectoire ascendante de chaque patte de tension.

Le blocage en translation du bord inférieur de la toile est ainsi obtenu grâce à la mise en contact d'un rail fixe et d'une ou plusieurs patte(s) se déplaçant avec le bord inférieur.

De manière avantageuse, chaque patte de tension et le rail de tension présentent une forme complémentaire.

Préférentiellement, le rail de tension s'étend de manière longitudinale parallèlement à la poutre de tension.

Selon une autre caractéristique du dispositif de suspension d'une toile selon l'invention, les moyens de mise en rotation de l'arbre comprennent un moteur, ledit moteur étant fixé à la structure porteuse.

Préférentiellement, le moteur présente une forme tubulaire.

L'arbre d'enroulement peut comprendre plusieurs tubes reliés à la poutre porteuse et séparés par des paliers intermédiaires. La toile d'amorce peut quant à elle comprendre plusieurs sections, chaque section de la toile d'amorce étant reliée à un tube de l'arbre d'enroulement. Cette disposition permet d'augmenter le nombre de paliers intermédiaires par rapport à un dispositif comprenant une toile d'amorce unique dépourvue de plusieurs sections différentes.

Ainsi, chaque toile d'amorce s'enroule autour de l'arbre lorsque ce dernier est mis en rotation. Cela a pour effet de permettre l'élévation de la poutre de liaison, donc du bord supérieur de la toile auquel elle est liée.

Selon une autre caractéristique du dispositif de suspension d'une toile selon l'invention, celui-ci comprend des moyens de guidage en translation de la toile.

Il s'agit de moyens de guidage en translation verticale ascendante ou descendante de la toile. Cela présente l'avantage d'empêcher la toile de se débattre de manière incontrôlée sous l'action d'un vent fort par exemple. Ces moyens de guidage contribuent donc aussi à assurer la sécurité des personnes, par exemple l'opérateur chargé de remplacer une toile, situé à proximité de celle-ci lorsqu'elle est montée ou descendue (et donc qu'elle n'est plus en tension).

De manière avantageuse, les moyens de guidage en translation de la toile comprennent deux câbles sensiblement parallèles présentant une première extrémité fixée à la structure porteuse et une deuxième extrémité reliée à une platine destinée à être fixée sur la paroi, et des guides fixés à la poutre de tension, chaque guide comprenant un mousqueton traversé par un des deux câbles.

Selon une autre caractéristique du dispositif de suspension d'une toile selon l'invention, la platine est reliée à un capot de protection.

Cette caractéristique présente l'avantage de protéger l'extrémité basse du câble (qui est la partie du dispositif la plus proche du sol) contre des dégradations accidentelles ou malveillantes.

Avantageusement, l'un au moins des câbles comprend un tendeur.

Selon encore une autre caractéristique du dispositif de suspension d'une toile selon l'invention, la poutre de tension comprend un lest.

Selon une autre caractéristique du dispositif de suspension d'une toile selon l'invention, celui-ci comprend des moyens de fixation de la poutre porteuse sur la paroi, lesdits moyens de fixation comprenant des moyens de réglage en position dans les trois dimensions de l'espace de la poutre porteuse.

Selon une autre caractéristique du dispositif de suspension d'une toile selon l'invention, celui-ci comprend des moyens de fixation du rail de tension sur la paroi, lesdits moyens de fixation comprenant des moyens de réglage en position dans les trois dimensions de l'espace du rail de tension.

On comprendra mieux les buts, aspects et avantages de la présente invention d'après la description donnée ci-après d'un mode particulier de réalisation de cette invention, donnée à titre d'exemple non limitatif en référence aux dessins annexés dans lesquels :
- La figure 1 est une vue de face d'un dispositif de suspension d'une toile selon un mode particulier de réalisation de la présente invention,
- La figure 2 est une vue en coupe et de profil du dispositif de suspension d'une toile selon un mode de réalisation de l'invention, dans deux positions différentes d'utilisation, l'une d'entre elles étant représentée en pointillés,
- La figure 3 est une vue en coupe et de profil d'une poutre porteuse d'un dispositif de suspension d'une toile selon un mode de réalisation de l'invention,
- La figure 4 est une vue de dessus d'un guide d'un dispositif de suspension d'une toile selon un mode de réalisation de l'invention,
- La figure 5 est une vue de profil d'un rail de tension d'un dispositif de suspension d'une toile selon un mode de réalisation de l'invention,
- La figure 6 est une vue de profil d'une patte d'un dispositif de suspension d'une toile selon un mode de réalisation de l'invention,
- La figure 7 est une vue de face d'une patte d'un dispositif selon un mode de réalisation de l'invention,
- Les figures 8 et 9 sont des vues de profil d'une embase et d'un coulisseau d'une platine de fixation d'un dispositif selon un mode de réalisation de l'invention,
- La figure 10 est une vue de face d'un coulisseau d'un dispositif selon un mode de réalisation de l'invention,
- La figure 11 est une vue schématique en perspective d'un exemple de moyens de blocage d'un dispositif selon un autre mode de réalisation de l'invention,
- La figure 12 est une vue schématique en perspective et de derrière d'une poutre porteuse et d'une platine de fixation d'un dispositif selon un autre mode de réalisation de l'invention
- La figure 13 est une vue en perspective du dispositif de suspension d'une toile selon un mode particulier de réalisation, dans laquelle la toile est dans une position « basse » permettant son remplacement par une autre toile,
- La figure 14 est une vue en perspective du dispositif selon un mode particulier de réalisation de l'invention, dans laquelle la toile est dans une position « haute » permettant de la rendre la plus visible possible,
- La figure 15 est une vue en coupe et de profil du dispositif selon un mode particulier de réalisation de l'invention.

La figure 1 montre un exemple de dispositif 1 de suspension d'une toile 2 imprimée selon un mode particulier de réalisation de la présente invention. Le dispositif 1 comprend une structure 3 porteuse destinée à être fixée à une paroi 4, par exemple un mur ou la façade d'un bâtiment, comme cela est visible sur la figure 2. La structure 3 porteuse comprend une poutre 3a porteuse. La poutre 3a porteuse peut être par exemple en aluminium extrudé. La poutre 3a porteuse est fixée à la paroi 4 par des moyens de fixation, par exemple une platine 3b de fixation, comme cela est visible sur la figure 2. Cette platine 3b de fixation est elle-même fixée sur la paroi 4, par exemple à l'aide de vis.

La platine 3b de fixation peut permettre un réglage en position de la poutre 3a porteuse en trois dimensions. A cet effet, et comme cela est représenté sur les figures 8 à 10, la platine 3b peut comporter une embase 3d destinée à être fixée sur la paroi 4, l'embase 3d présentant une portion cylindrique creuse dans laquelle peut être inséré un coulisseau 3e. Le réglage de la distance entre la poutre 3a porteuse et la paroi 4 peut être réalisé en faisant coulisser le coulisseau 3e dans la portion cylindrique de l'embase 3d jusqu'à laisser dépasser une longueur prédéterminée du coulisseau 3e hors de cette portion cylindrique. Cela permet un réglage selon une première dimension de l'espace. Le coulisseau 3e est maintenu en position par rapport à l'embase 3b grâce à des vis 3f par exemple. Le coulisseau 3e comprend une extrémité 3g qui est une surface plane comportant deux lumières permettant la fixation de la poutre 3a porteuse à l'extrémité 3g du coulisseau au moyen d'un système vis-écrou (comme visible à la figure 12). Les deux lumières s'étendent selon une direction sensiblement verticale pour permettre le réglage en position selon la verticale de la poutre 3a porteuse. Cela permet un réglage en position de la poutre 3a porteuse selon une deuxième dimension de l'espace. Enfin, conformément à l'exemple de la figure 12, la poutre 3a porteuse comprend une fente longitudinale dans laquelle sont disposées les têtes des vis permettant de lier la poutre 3a porteuse à l'extrémité 3g.

Un arbre 5 d'enroulement, visible sur la figure 2 et sur la figure 15, est relié à la poutre 3a par une liaison pivot d'axe I. Le dispositif 1 comprend des moyens de mise en rotation de l'arbre 5 autour de l'axe I, par exemple un moteur (non représenté). Le moteur peut être fixé à la poutre 3a porteuse.

Dans le mode de réalisation décrit, la structure 3 porteuse comprend également un capot 3c destiné à recouvrir l'arbre 5 et le moteur en vue de les protéger. Le capot 3c est vissé sur la poutre 3a porteuse, comme cela est visible sur la figure 3.

La toile 2 peut être imprimée. Elle comprend un bord 2a supérieur et un bord 2b inférieur. Dans le mode de réalisation décrit, le bord 2a supérieur est fixé à une poutre 6 de liaison tandis que le bord 2b inférieur est fixé à une poutre 7 de tension. Comme cela est représenté sur la figure 1, la poutre 6 de liaison et la poutre 7 de tension s'étendent longitudinalement sur toute la longueur de la toile 2. Comme représenté sur la figure 2 ou la figure 11, la poutre 7 de tension peut comprendre un lest 18. La poutre 7 de tension peut également servir elle-même de lest.

Le dispositif 1 comprend des moyens de liaison de l'arbre 5 et du bord 2a supérieur de la toile 2. Dans le mode de réalisation des figures 1 et 2, les moyens de liaison comprennent la poutre 6 de liaison fixée au bord 2a supérieur et une toile 8 d'amorce. La toile 8 d'amorce comprend un bord supérieur fixé sur l'arbre 5 d'enroulement et un bord inférieur fixé sur la poutre 6 de liaison. La toile 8 d'amorce est destinée à s'enrouler autour de l'arbre 5 lorsque celui-ci est mis en rotation par le moteur, en vue de hisser la toile 2 jusqu'à une position haute dans laquelle la toile 8 d'amorce n'est plus visible (car enroulée autour de l'arbre 5). Le déroulement de la toile 8 d'amorce permet de faire descendre la toile 2 jusqu'à une position basse dans laquelle un opérateur peut aisément remplacer cette toile 2 par une autre toile 2, sur laquelle est imprimé un message ou un visuel différent. La figure 13 représente la toile 2 dans une position basse: les différentes sections de la toile 8 d'amorce du dispositif 1 selon ce mode de réalisation sont visibles et partiellement déroulées. La figure 14 représente la toile 2 dans une position haute : les sections de la toile 8 d'amorce sont enroulées autour de l'arbre 5 (à l'intérieur de la structure 3 porteuse) et ne sont donc pas visibles. Cette position haute correspond à une position normale de suspension de la toile 2 permettant de la rendre la plus visible possible, en évitant que sa vue soit masquée par des éléments au sol.

L'arbre 5 peut comprendre des cannelures permettant d'augmenter sa rigidité afin de limiter sa flexion. L'arbre 5 peut aussi comprendre plusieurs tubes reliés à la poutre 3a porteuse et séparés par des paliers intermédiaires. La toile 8 d'amorce peut quant à elle comprendre plusieurs sections, chaque section de la toile d'amorce étant reliée à un tube de l'arbre d'enroulement. La figure 1 montre un exemple de réalisation dans lequel la toile 8 d'amorce comprend trois sections. Le bord supérieur de chaque section de la toile 8 d'amorce comprend un jonc qui est logé dans une glissière ménagée sur le tube auquel est fixée la section de la toile 8 d'amorce. Chaque jonc est soudé sur le bord supérieur d'une section de la toile 8 d'amorce.

De manière tout à fait avantageuse, le dispositif 1 comprend des moyens de blocage en translation du bord 2b inférieur de la toile 2 lorsque celle-ci est élevée en position haute. Ces moyens de blocage comprennent un rail 9 de tension et une au moins une patte 10 de tension.

Le rail 9 est destiné à être fixé sur la paroi 4, par exemple à l'aide d'une platine 11 vissée sur la paroi 4. La platine 11 peut être similaire à la platine 3b de fixation de la poutre 3a porteuse. Le rail 9 peut s'étendre de manière longitudinale parallèlement à la poutre 7 de tension.

Chaque patte 10 est fixée à la poutre 7 de tension. Chaque patte 10 présente avantageusement une forme complémentaire de celle du rail 9, afin que chaque patte 10 et le rail 9 coopèrent de manière à bloquer la course de la toile 2, lorsque celle-ci est élevée en position haute. Le rail 9 est à cet effet placé sur la trajectoire d'au moins une patte 10. La figure 11 illustre un exemple de réalisation dans lequel la patte 10 présente une arête convexe destinée à venir au contact d'une arête concave du rail 9, de sorte que la patte 10 et le rail 9 de tension s'emboîtent lors de l'élévation de la toile 2. La figure 15 illustre un autre exemple de réalisation dans lequel la patte 10 présente deux parties délimitant entre elles un espace dans lequel est destiné à se loger le rail 9 de tension. La patte 10 constitue la partie femelle et le rail 9 de tension constitue la partie mâle, l'espace délimité par les deux parties de la patte 10 présentant une forme complémentaire de celle du rail 9 de tension.

De manière alternative, une patte 10 prise en combinaison avec la poutre 7 de tension peut présenter une forme complémentaire de celle du rail 9. C'est le cas du rail 9 et de la patte 10 montrés respectivement sur les figures 5 et 6. La figure 7 illustre la patte 10 de la figure 6 vue de face. Dans cet exemple de réalisation, le rail 9 présente deux surfaces inclinées d'un angle α. La patte 10 présente une surface présentant avec une surface de la poutre 7 de tension (représentée en pointillés sur la figure 6) l'angle α. Cet angle α peut être par exemple égal à 45°.

En fonctionnement, lorsqu'un opérateur a terminé de positionner une nouvelle toile 2 imprimée avec un visuel ou un message, cet opérateur élève la toile 2 jusqu'à sa position haute en activant le moteur. Le moteur entraîne la rotation de l'arbre 5 sur lequel s'enroule la toile 8 d'amorce (ou les différentes sections de la toile 8 d'amorce) jusqu'à ce que la coopération du rail 9 de tension et d'au moins une patte 10 bloque la poutre 7 de tension reliée au bord 2b inférieur. Sous l'action combinée du moteur tractant le bord 2a supérieur et des moyens de blocage stoppant la course du bord 2b inférieur, la toile 2 se met en tension. Le moteur se bloque lorsqu'une tension seuil prédéterminée est atteinte. Ainsi, le moteur et les moyens de blocage permettent de mettre en tension verticale la toile 2 et d'obtenir une toile 2 tendue.

Il est à noter que les moyens de blocage bloquent uniquement la course verticale ascendante du bord 2a inférieur, et non sa course verticale descendante.

Le dispositif 1 peut aussi comprendre des moyens de guidage en translation de la poutre 6 de liaison et de la poutre 7 de tension. Dans le mode de réalisation décrit, les moyens de guidage comprennent une paire de câbles 12 sensiblement parallèles et verticaux. Les câbles 12 présentent une extrémité haute fixée à la structure 3 porteuse, et plus particulièrement à la platine 3b de fixation. Les câbles 12 présentent également une extrémité basse fixée à la paroi 4, par exemple au moyen d'une platine 13. Chaque câble 12 comprend un tendeur 14, visible sur la figure 2. Des guides 15 sont fixés à la poutre 6 de liaison et à la poutre 7 de tension. Ces guides 15 comprennent une ouverture traversée par un des câbles 12. Dans l'exemple de la figure 4, les guides 15 peuvent comporter un mousqueton 16 facilitant la mise en place des guides 15 par rapport aux câbles 12. Un capot 17 de protection peut être vissé sur la platine 13 pour empêcher l'accès à l'extrémité basse des câbles 12.

Dans une forme de réalisation (non représentée), des moyens de remontée de l'extrémité basse de chaque câble 12. Ces moyens de remontée comprennent un moteur de chaque côté de la poutre 3a porteuse, ces moteurs étant aptes à mettre en rotation un tube sur lequel vient s'enrouler chaque câble 12. Lorsque la toile 2 est hissée en position haute, les moteurs permettent de remonter l'extrémité basse de chaque câble 12 jusqu'aux guides 15 reliés à la poutre 7 de tension. Les moteurs permettent également de descendre l'extrémité basse de chaque câble 12 jusqu'à la hauteur de la platine 13 et du capot 17, pour permettre d'accrocher cette extrémité basse à la platine 13. Le fait de pouvoir remonter les extrémités basses des câbles 12 permet de les positionner en hauteur, de manière à ce qu'elles soient inaccessibles aux personnes.

La poutre 6 de liaison, la poutre 7 de tension, le rail 9 de tension et le capot 3c peuvent être en aluminium extrudé.

Bien entendu, l'invention n'est nullement limitée au mode de réalisation décrit ci-dessus, ce mode de réalisation n'ayant été donné qu'à titre d'exemple. Des modifications restent possibles, notamment du point de vue de la constitution des divers éléments ou par la substitution d'équivalents techniques, sans sortir pour autant du domaine de protection de l'invention.

## Revendications

1. Dispositif (1) de suspension d'une toile (2) munie d'un bord (2b) inférieur et d'un bord (2a) supérieur, ledit dispositif (1) comprenant :
(i) une structure (3) porteuse destinée à être fixée sur une paroi (4),
(ii) un arbre (5), relié à la structure (3) porteuse par une liaison pivot d'axe (I),
(iii) des moyens de liaison de l'arbre (5) et du bord (2a) supérieur de la toile (2),
(iv) des moyens de mise en rotation de l'arbre (5) par rapport à l'axe (I), en vue de lever ou abaisser la toile (2),
dans lequel le dispositif (1) comprend en outre des moyens de blocage du bord (2b) inférieur de la toile (2) permettant de stopper la course ascendante dudit bord (2b) inférieur lorsque la toile (2) est élevée, **caractérisé en ce que** les moyens de liaison comprennent une toile (8) d'amorce munie d'un bord supérieur relié à l'arbre (5) et d'un bord inférieur, et une poutre (6) de liaison fixée au bord inférieur de la toile (8) d'amorce d'une part et au bord (2a) supérieur de la toile (2) d'autre part..

2. Dispositif (1) de suspension d'une toile (2) selon la revendication 1, **caractérisé en ce que** les moyens de blocage comprennent une poutre (7) de tension fixée au bord (2b) inférieur, munie d'au moins une patte (10) de tension, et un rail (9) de tension destiné à être fixé sur la paroi (4), ledit rail (9) de tension étant placé sur la trajectoire ascendante de chaque patte (10) de tension.

3. Dispositif (1) de suspension d'une toile (2) selon la revendication 2, **caractérisé en ce que** chaque patte (10) de tension et le rail (9) de tension présentent une forme complémentaire.

4. Dispositif (1) de suspension d'une toile (2) selon la revendication 3, **caractérisé en ce que** le rail (9) de tension s'étend de manière longitudinale parallèlement à la poutre (7) de tension.

5. Dispositif (1) de suspension d'une toile (2) selon l'une des revendications 1 à 4, **caractérisé en ce que** les moyens de mise en rotation de l'arbre (5) comprennent un moteur, ledit moteur étant fixé à la structure (3) porteuse.

6. Dispositif (1) de suspension d'une toile (2) selon la revendication 5, **caractérisé en ce que** le moteur présente une forme tubulaire.

7. Dispositif (1) de suspension d'une toile (2) selon l'une des revendications 1 à 6, **caractérisé en ce qu'**il comprend des moyens de guidage en translation de la toile (2).

8. Dispositif (1) de suspension d'une toile (2) selon la revendication 7, **caractérisé en ce que** les moyens de guidage en translation de la toile (2) comprennent deux câbles (12) sensiblement parallèles présentant une première extrémité fixée à la structure (3) porteuse et une deuxième extrémité reliée à une platine (13) destinée à être fixée sur la paroi (4), et des guides (15) fixés à la poutre (7) de tension, chaque guide (15) comprenant un mousqueton (16) traversé par un des deux câbles (12).

9. Dispositif (1) de suspension d'une toile (2) selon la revendication 8, **caractérisé en ce que** la platine (13) est reliée à un capot (17) de protection.

10. Dispositif (1) de suspension d'une toile (2) selon la revendication 8 ou 9, **caractérisé en ce que** l'un au moins des câbles (12) comprend un tendeur (14).

11. Dispositif (1) de suspension d'une toile (2) selon l'une des revendications 1 à 10, **caractérisé en ce que** la poutre (7) de tension comprend un lest (18).

12. Dispositif (1) de suspension d'une toile (2) selon l'une des revendications 1 à 11, **caractérisé en ce qu'**il comprend des moyens de fixation de la poutre (3a) porteuse sur la paroi (4), lesdits moyens de fixation comprenant des moyens de réglage en position dans les trois dimensions de l'espace de la poutre (3a) porteuse.

13. Dispositif (1) de suspension d'une toile (2) selon l'une des revendications 2 à 12, **caractérisé en ce qu'**il comprend des moyens de fixation du rail (9) de tension sur la paroi (4), lesdits moyens de fixation comprenant des moyens de réglage en position dans les trois dimensions de l'espace du rail (9) de tension.

## Patentansprüche

1. Vorrichtung (1) zum Aufhängen einer Markise (2), die mit einem unteren Rand (2b) und einem oberen Rand (2a) ausgestattet ist, wobei die Vorrichtung (1) Folgendes umfasst:
(i) eine Tragestruktur (3), die ausgelegt ist, um auf einer Wand (4) befestigt zu werden,
(ii) eine Welle (5), die mit der Tragestruktur (3) durch eine Drehachsenverbindung (I) verbunden ist,
(iii) Mittel zu Verbindung der Achse (5) und des oberen Rands (2a) der Markise (2),
(iv) Mittel zur Versetzung in Drehung der Welle (5) mit Bezug auf die Achse (I), um die Markise (2) zu heben oder zu senken,
wobei die Vorrichtung (1) außerdem Mittel zur Blockierung des unteren Rands (2b) der Markise (2) umfasst, die ermöglichen, die aufsteigende Laufrichtung des unteren Rands (2b) zu stoppen, wenn die Markise (2) angehoben ist, **dadurch gekennzeichnet, dass** die Verbindungsmittel einen Markisenanfang (8) umfassen, die mit einem oberen Rand , der mit der Welle (5) verbunden ist, und mit einem unteren Rand ausgestattet ist, und einen Verbindungsbalken (6), der an den unteren Rand des Markisenanfangs (8) einerseits und an den oberen Rand (2a) der Markise (2) andererseits befestigt ist.

2. Vorrichtung (1) zum Aufhängen einer Markise (2) nach Anspruch 1, **dadurch gekennzeichnet, dass** die Blockierungsmittel einen Spannbalken (7) umfassen, der an den unteren Rand (2b) befestigt ist, der mit mindestens einer Spannklammer (10) und einer Spannschiene (9) ausgestattet ist, die ausgelegt ist, um auf der Wand (4) befestigt zu werden, wobei die Spannschiene (9) auf dem aufsteigenden Weg jeder Spannklammer (10) angeordnet ist.

3. Vorrichtung (1) zum Aufhängen einer Markise (2) nach Anspruch 2, **dadurch gekennzeichnet, dass** jede Spannklammer (10) und die Spannschiene (9) eine komplementäre Form aufweisen.

4. Vorrichtung (1) zum Aufhängen einer Markise (2) nach Anspruch 3, **dadurch gekennzeichnet, dass** sich die Spannschiene (9) auf längs gerichtete Weise parallel zum Spannbalken (7) erstreckt.

5. Vorrichtung (1) zum Aufhängen einer Markise (2) nach einem der Ansprüche 1 bis 4, **dadurch gekennzeichnet, dass** die Mittel zur Versetzung in Drehung der Welle (5) einen Motor umfassen, wobei der Motor an die Tragestruktur (3) befestigt ist.

6. Vorrichtung (1) zum Aufhängen einer Markise (2) nach Anspruch 5, **dadurch gekennzeichnet, dass** der Motor rohrförmig ist.

7. Vorrichtung (1) zum Aufhängen einer Markise (2) nach einem der Ansprüche 1 bis 6, **dadurch gekennzeichnet, dass** sie Mittel zur Führung der Markise (2) in Translation umfasst.

8. Vorrichtung (1) zum Aufhängen einer Markise (2) nach Anspruch 7, **dadurch gekennzeichnet, dass** die Mittel zur Führung der Markise (2) in Translation zwei im Wesentlichen parallele Kabel (12) umfassen, die ein erstes Ende, das an die Tragestruktur (3) befestigt ist, und ein zweites Ende, das an eine Platte (13) befestigt ist, die ausgelegt ist, um auf der Wand (4) befestigt zu werden, und Führungen (15) umfassen, die an den Spannbalken (7) befestigt sind, wobei jede Führung (15) einen Karabinerhaken (16) umfasst, der von zwei Kabeln (12) durchquert wird.

9. Vorrichtung (1) zum Aufhängen einer Markise (2) nach Anspruch 8, **dadurch gekennzeichnet, dass** die Platte (13) mit einer Schutzhaube (17) verbunden ist.

10. Vorrichtung (1) zum Aufhängen einer Markise (2) nach Anspruch 8 oder 9, **dadurch gekennzeichnet, dass** mindestens eines der Kabel (12) einen Spanner (14) umfasst.

11. Vorrichtung (1) zum Aufhängen einer Markise (2) nach einem der Ansprüche 1 bis 10, **dadurch gekennzeichnet, dass** der Spannbalken (7) ein Gegengewicht (18) umfasst.

12. Vorrichtung (1) zum Aufhängen einer Markise (2) nach einem der Ansprüche 1 bis 11, **dadurch gekennzeichnet, dass** sie Mittel zur Befestigung des Tragebalkens (3a) auf der Wand (4) umfasst, wobei die Befestigungsmittel Mittel zur dreidimensionalen Positionierung des Tragebalkens (3a) umfassen.

13. Vorrichtung (1) zum Aufhängen einer Markise (2) nach einem der Ansprüche 2 bis 12, **dadurch gekennzeichnet, dass** sie Mittel zur Befestigung der Spannschiene (9) auf der Wand (4) umfasst, wobei die Befestigungsmittel Mittel zur dreidimensionalen Positionierung der Spannschiene (9) umfassen.

## Claims

1. A suspension device (1) of a fabric (2) provided with a lower edge (2b) and with an upper edge (2a), said device (1) comprising:
(i) a carrying structure (3) intended to be fixed on a wall (4),
(ii) a shaft (5), connected to the carrying structure (3) by a pivot connection of axis (I),
(iii) means for connecting the shaft (5) to the upper edge (2a) of the fabric (2),
(iv) means for rotating the shaft (5) relative to the axis (I), in view of raising or lowering the fabric (2),
in which the device (1) further comprises blocking means of the lower edge (2b) of the fabric (2) allowing to stop the upstroke of said lower edge (2b) when the fabric (2) is raised, **characterized in that** the connecting means comprise a primer fabric (8) provided with an upper edge connected to the shaft (5) and with a lower edge, and a connection beam (6) fixed to the lower edge of the primer fabric (8) on the one hand and to the upper edge (2a) of the fabric (2) on the other hand.

2. The suspension device (1) of a fabric (2) according to claim 1, **characterized in that** the blocking means comprise a tension beam (7) fixed to the lower edge (2b), provided with at least one tension tab (10), and a tension rail (9) intended to be fixed on the wall (4), said tension rail (9) being placed on the upward trajectory of each tension tab (10).

3. The suspension device (1) of a fabric (2) according to claim 2, **characterized in that** each tension tab (10) and the tension rail (9) have a complementary shape.

4. The suspension device (1) of a fabric (2) according to claim 3, **characterized in that** the tension rail (9) longitudinally extends parallel to the tension beam (7).

5. The suspension device (1) of a fabric (2) according to any of claims 1 to 4, **characterized in that** the means for rotating the shaft (5) comprise an engine, said engine being fixed to the carrying structure (3).

6. The suspension device (1) of a fabric (2) according to claim 5, **characterized in that** the engine has a tubular shape.

7. The suspension device (1) of a fabric (2) according to any of claims 1 to 6, **characterized in that** it comprises means for guiding the fabric (2) in translation.

8. The suspension device (1) of a fabric (2) according to claim 7, **characterized in that** the means for guiding the fabric (2) in translation comprise two cables (12) substantially parallel having a first end fixed to the carrying structure (3) and a second end connected to a mounting plate (13) intended to be fixed on the wall (4), and guides (15) fixed to the tension beam (7), each guide (15) comprising a snap hook (16) crossed by one of the two cables (12).

9. The suspension device (1) of a fabric (2) according to claim 8, **characterized in that** the mounting plate (13) is connected to a protection cowl (17).

10. The suspension device (1) of a fabric (2) according to claim 8 or 9, **characterized in that** at least one of the cables (12) comprises a tensioner (14).

11. The suspension device (1) of a fabric (2) according to any of claims 1 to 10, **characterized in that** the tension beam (7) comprises a ballast (18).

12. The suspension device (1) of fabric (2) according to any of claims 1 to 11, **characterized in that** it comprises means for fixing the carrying beam (3a) on the wall (4), said fixing means comprising means for adjusting the position of the carrying beam (3a) in the three dimensions of the space.

13. The suspension device (1) of a fabric (2) according to any of claims 2 to 12, **characterized in that** it comprises means for fixing the tension rail (9) on the wall (4), said fixing means comprising means for adjusting the position of the tension rail (9) in the three dimensions of the space.
